# EUROPÄISCHE PATENTSCHRIFT

(11) **EP 2 375 131 B1**
(45) Veröffentlichungstag und Bekanntmachung des Hinweises auf die Patenterteilung: **12.06.2013**
(21) Anmeldenummer: 10003734.0
(22) Anmeldetag: 07.04.2010
(51) Int. Cl.: F21S 8/02, F21V 29/00, F21V 17/10, F21V 21/04

(54) **Downlight-System**
Downlight system
Downlight-System

(43) Veröffentlichungstag der Anmeldung: 12.10.2011
(73) Patentinhaber: Engel, Hartmut S., 71634 Ludwigsburg (DE)
(72) Erfinder: Engel, Hartmut S., 71634 Ludwigsburg (DE)
(74) Vertreter: Manitz, Finsterwald & Partner GbR

(56) Entgegenhaltungen:
- WO-A1-2004/018934
- WO-A1-2009/039491
- DE-U1-202008 015 129
- GB-A- 2 239 307
- US-A1- 2009 147 517

## Beschreibung

Die vorliegende Erfindung betrifft ein Downlight-System für Leuchtmittel in Form von LED-Modulen oder Halogen-Metalldampflampen, mit einer in einem Gehäuse gehalterten Fassung für das jeweilige Leuchtmittel und einem Aufnahmeraum für einen Reflektor.

Der Verwendung von energiesparenden, langlebigen und dennoch leistungsfähigen Leuchtmitteln kommt zunehmend größere Bedeutung zu. Dies gilt auch für die Verwendung derartiger Leuchtmittel in Downlight-Systemen, bei denen die hohe Lichtleistung der verschiedenen Leuchtmittel, der gute Wirkungsgrad und auch die Dimmbarkeit genutzt werden können. Von besonderer Bedeutung ist dabei, dass mit Leuchtmitteln in Form von LED-Modulen oder auch in Form von Halogen-Metalldampflampen kleine Baueinheiten, d.h. auch geringe Einbautiefen realisiert werden können.

Aus dem Dokument WO 2009/039491 A1 ist ein Downlight-System mit den Merkmalen des Oberbegriffs des Anspruchs 1 bekannt.

Aufgabe der Erfindung ist es, ein Downlight-System der eingangs angegebenen Art zu schaffen, das sich vor allem durch optimale Wärmeableitung bei hoher Kompaktheit auszeichnet und damit eine konstante Farbwiedergabe und konstanten Lichtstrom über die Lebensdauer gewährleistet.

Diese Aufgabe wird im Wesentlichen nach der Erfindung dadurch gelöst, dass die das Leuchtmittel aufnehmende Fassung flächig anliegend auf einem massiven Wärmeleitkörper angebracht ist, dass der Wärmeleitkörper den endseitigen Abschluss des Gehäuses bildet, dessen Umfangswand aus zumindest zwei formschlüssig gegen den Wärmeleitkörper gepressten Kühlprofilen sowie einem Lüftungsöffnungen aufweisenden Metallrahmen besteht, der mit den freien Enden der Kühlprofile verschraubt ist und insbesondere zusammen mit dem Kühlprofil-Innenraum einen Reflektoraufnahmeraum bildet.

Durch die unmittelbare wärmeleitende Verbindung zwischen der das Leuchtmittel aufnehmenden, block- oder scheibenförmig gestalteten Fassung mit dem massiven Wärmeleitkörper und dem unmittelbaren, ebenfalls sehr gut wärmeleitenden Kontakt zwischen diesem massiven Körper und den das Gehäuse des Downlight-Systems bildenden Kühlprofilen wird die leuchtmittelseitig entstehende Wärme schnell abgeführt und gleichmäßig auf die Kühlprofile verteilt, an deren berippter Außenfläche sich dann die erwünschte Kühlluftströmung einstellt. Diese optimale Wärmeabführung bzw. Kühlung des Gesamtsystems ist maßgeblich dafür, dass die Lebensdauer der Leuchtmittel bei konstanter Farbwiedergabe und konstantem Lichtstrom voll genutzt werden kann, und zwar bei äußerst kompakter Gestaltung des Downlights.

Während im Zusammenhang mit LED-Leuchten häufig aktive Kühlsysteme verwendet werden müssen, um die Wärme von den Kühlrippen wegzutransportieren, gelingt es durch die erfindungsgemäßen Maßnahmen, ein passives, keinerlei zusätzliche Energie erforderndes Kühlsystem zu schaffen, so dass auch die Energieeffizienz der LED-Module nicht negativ beeinflusst wird. Dies ist im Gegensatz zur Erfindung bei den bekannten aktiven Kühlsystemen der Fall, die mit Miniventilatoren oder Ultraschallmembranen arbeiten, um durch Erzeugung von Luftbewegungen einen Wärmeabtransport zu gewährleisten. Solche aktiven Kühlsysteme erfordern nicht nur zusätzliche Kosten und stellen grundsätzlich auch eine Störungsquelle dar, sondern sie können insbesondere bei ungünstigen Bedingungen auch zur Ursache störender Schallemissionen werden.

Die Kühlprofile, die mit Außenrippen und glatten Innenflächen versehen sind, werden bevorzugt als Halbschalen in Form von Alu-Strangpressprofilen ausgebildet und in ihrer Axiallänge so gewählt, dass sie sich bevorzugt über das freie Ende des jeweiligen Leuchtmittels hinauserstrecken, wodurch außenseitig eine entsprechend ausgeprägte Kühlluftströmung erzeugt werden kann.

Der zum Gehäuse gehörende, auf den Kühlprofilenden aufliegende Metallrahmen, der mit den Kühlprofilenden verschraubt ist, besitzt neben einer gelochten Auflagefläche und einer ebenfalls Öffnungen aufweisenden Umfangsfläche eine Stützfläche für den Umfangsflansch des jeweils ausgewählten Reflektors, wobei der Umfangsflansch des Reflektors als Träger für eine Abdeckung mit lichtdurchlässiger Scheibe genutzt ist.

Durch die gewählte Gestaltung des Mehrfachfunktion besitzenden Metallrahmens wird die Kühlluftströmung gefördert und der Stützrand des Metallrahmens gleichzeitig als Einbauanschlag genutzt.

Die Stützfläche des Metallrahmens bildet auch den Gegenpol für die magnetische Halterung der Abdeckung, die mit entsprechenden Haltmagneten versehen ist. Auf diese Weise kann das Downlight einfach und schnell geöffnet werden, da dazu lediglich die Abdeckung und der mit ihr verbundene Reflektor gegen die Haltekraft der Magneten abgezogen werden muss und dann das Leuchtmittel unmittelbar zugänglich ist und auch ausgewechselt werden kann.

Von besonderem Vorteil ist es dabei, wenn zwischen der Abdeckung und dem Metallrahmen schwenkbar gelagerte Bügel vorgesehen sind, da dann die Abdeckung beim Abnehmen nicht gehalten werden muss. Diese Bügel können gleichzeitig für die Positionierung der Abdeckung und der Reflektoren zum Gehäuse im geschlossenen Zustand genutzt werden.

Die Verbindung zwischen dem jeweils einzusetzenden Reflektor und der Abdeckung erfolgt bevorzugt über klemmend wirkende Stift-Lochverbindungen zwischen dem Umfangsflansch des Reflektors und der Abdeckung.

Weitere vorteilhafte Merkmale der Erfindung sind in den Unteransprüchen angegeben und werden im Zusammenhang mit der Beschreibung eines Ausführungsbeispiels unter Bezugnahme auf die Zeichnung erläutert; die einzige Figur der Zeichnung zeigt in Form einer Explosionsdarstellung eine bevorzugte Ausführungsform der Erfindung.

Die Zeichnung zeigt als verwendetes Leuchtmittel eine zylindrische LED-Einheit 1, die über eine Bajonettverbindung in eine zylindrische bzw. scheibenförmige Fassung 2 eingesetzt ist. Das Leuchtmittel 1 ist somit auswechselbar, und dies gilt auch für den Fall der Verwendung einer Metalldampflampe als Leuchtmittel, die dann in einer entsprechenden Steckfassung aufgenommen ist.

Im fertigen Downlight ist die Fassung 2 gut wärmeleitend mit einem formmäßig angepassten, massiven Wärmeleitkörper 3 verbunden, insbesondere verschraubt, und dieser massive Wärmeleitkörper 3 bildet gleichzeitig das Endteil des durch Kühlprofile 4, 5 und einen Metallrahmen 8 vervollständigten Gehäuses.

Die beiden halbzylindrischen Kühlprofile, die außenseitig mit Kühlrippen und innenseitig mit glatten Innenflächen 7 versehen sind, werden durch Schraubverbindungen gegen die Außenfläche des zylindrischen Wärmeleitkörpers gepresst, so dass sich zwischen diesen Teilen eine gute Wärmeleitung ergibt.

Der Metallrahmen 8, der das Gehäuse nach oben abschließt, wird mit den freien Enden der Kühlprofile 4, 5 verschraubt und bildet bzw. vervollständigt den erforderlichen Raum für den jeweiligen Reflektor 14.

Der Metallrahmen 8 umfasst neben einer mit Kühlluft-Durchtrittsöffnungen 10 versehenen Auflagefläche 9 und einer ebenfalls mit Lüftungsöffnungen 12 versehenen Umfangsfläche 11 eine Stützfläche 13 für den jeweiligen Reflektor-Umfangsflansch 15, welcher wiederum Träger für eine Abdeckung 16 ist, die eine lichtdurchlässige Scheibe haltert. Die Abdeckung 16 und der Reflektorumfangsflansch 15 sind miteinander über Stift-Lochverbindungen verbunden, d.h. diese Verbindung zwischen Reflektor und Abdeckung wird durch Aufpressen von kleinen Bohrungen im Reflektorrand auf entsprechend kleine, an der Abdeckung angeformte Stifte realisiert. Diese Lösung ist besonders kostengünstig.

Abdeckung 16 und Reflektor 15 sind über Magnethalterungen 17 am Metallrahmen befestigt, d.h. der Stützrand 13 des Metallrahmens bildet dabei den Gegenpol für die magnetische Halterung der Abdeckung 16, die mit den jeweiligen Reflektoren eine Einheit bildet.

Um sicherzustellen, dass bei einem Öffnen des Downlights, d.h. einem Abnehmen von Abdeckung 16 und Reflektor 14 diese Einheit nicht manuell gehalten werden muss, sind zwischen der Abdeckung 16 und dem Metallrahmen 8 Bügel 18 vorgesehen, die an beiden Teilen schwenkbar gelagert sind und somit sicherstellen, dass Abdeckung 16 und Reflektor 14 im aufgeschwenkten Zustand am Metallrahmen 8 gehalten werden und ein ggf. erforderlicher Leuchtmittelwechsel einfach und schnell durchgeführt werden kann. Gleichzeitig sorgen diese Bügel 18 für die Positionierung der Abdeckung und des jeweiligen Reflektors zum Gehäuse im geschlossenen Zustand.

Der Metallrahmen 8 nimmt über geeignete Halterungen 20 auch die Federelemente 19 auf, die zur werkzeuglosen Montage in der jeweiligen Decke vorgesehen sind.

Das in der Zeichnung dargestellte runde Downlight-System kann in analoger Weise mit quadratischer bzw. rechteckiger Außenkontur realisiert werden.

Hinsichtlich der Wartungskosten wirken sich die staubdichte Ausführungsform, die durch optimale Kühlung erzielbare Langlebigkeit der Leuchtmittel und das einfache Handling beim ggf. erforderlichen Leuchtmittelwechsel vorteilhaft aus.

Durch die konstruktiv einfachen Komponenten lässt sich das System mit relativ geringen Werkzeugkosten realisieren und durch den Einsatz unterschiedlicher Reflektoren schnell an den jeweiligen Einsatzzweck anpassen.

### Bezugszeichenliste

- 1: Leuchtmittel (LED-Einheit)
- 2: Bajonettfassung
- 3: massiver Wärmeleitkörper
- 4: Kühlprofil
- 5: Kühlprofil
- 6: Außenrippen
- 7: Innenflächen
- 8: Metallrahmen
- 9: Auflagefläche
- 10: Lüftungsöffnung
- 11: Umfangsfläche
- 12: Lüftungsöffnungen
- 13: Stützrand
- 14: Reflektor
- 15: Reflektorumfangsflansch
- 16: Abdeckung
- 17: Haltemagnete
- 18: Bügel
- 19: Feder
- 20: Halterung

## Patentansprüche

1. Downlight-System für Leuchtmittel in Form von LED-Modulen oder Halogen-Metalldampflampen,
mit einer in einem Gehäuse gehalterten Fassung für das jeweilige Leuchtmittel und einem Aufnahmeraum für einen Reflektor,
wobei die das Leuchtmittel (1) aufnehmende Fassung (2) flächig anliegend auf einem massiven Wärmeleitkörper (3) angebracht ist, **dadurch gekennzeichnet, dass** der Wärmeleitkörper (3) den endseitigen Abschluss des Gehäuses bildet, dessen Umfangswand aus zumindest zwei formschlüssig gegen den Wärmeleitkörper (3) gepressten Kühlprofilen (4, 5) sowie einem Lüftungsöffnungen (10, 12) aufweisenden Metallrahmen (8) besteht, der mit den freien Enden der Kühlprofile (4, 5) verschraubt ist und insbesondere zusammen mit dem Kühlprofil-Innenraum einen Reflektoraufnahmeraum bildet.

2. Downlight-System nach Anspruch 1,
**dadurch gekennzeichnet,**
**dass** die mit Außenrippen (6) und glatten Innenflächen (7) versehenen Kühlprofile (4, 5) als Halbschalen in Form von Strangpressprofilteilen ausgebildet sind und sich in Axialrichtung über das freie Ende des jeweiligen Leuchtmittels (1) hinaus erstrecken.

3. Downlight-System nach Anspruch 1,
**dadurch gekennzeichnet,**
**dass** der auf den Kühlprofilenden aufliegende Metallrahmen (8) neben einer gelochten Auflagefläche (9) und einer Öffnungen (12) aufweisenden Umfangsfläche (11) eine Stützfläche (13) für einen Reflektor-Umfangsflansch (15) besitzt, der gleichzeitig Träger einer eine lichtdurchlässige Scheibe aufweisenden Abdeckung (16) ist.

4. Downlight-System nach Anspruch 3,
**dadurch gekennzeichnet,**
**dass** die Abdeckung (16) mit Haltemagneten (17) versehen ist und die Stützfläche (13) des Metallrahmens (8) den Gegenpol für die magnetische Halterung bildet.

5. Downlight-System nach einem der vorhergehenden Ansprüche,
**dadurch gekennzeichnet,**
**dass** die Abdeckung (16) abschwenkbar ausgebildet mit Hebelelementen (18) mit dem Metallrahmen (8) verbunden ist.

6. Downlight-System nach einem der vorhergehenden Ansprüche,
**dadurch gekennzeichnet,**
**dass** der Umfangsflansch (15) des jeweils verwendeten Reflektors (14) an der Abdeckung (16) befestigt ist, insbesondere über eine Verklemmung bewirkende Stift-Loch-Verbindungen.

7. Downlight-System nach einem der vorhergehenden Ansprüche,
**dadurch gekennzeichnet,**
**dass** der Stützrand (13) des Metallrahmens als Einbauanschlag ausgebildet ist.

8. Downlight-System nach einem der vorhergehenden Ansprüche,
**dadurch gekennzeichnet,**
**dass** am Metallrahmen (8) Federelemente (19) zur werkzeuglosen Deckenmontage gehaltert sind.

9. Downlight-System nach einem der vorhergehenden Ansprüche,
**dadurch gekennzeichnet,**
**dass** zwischen einer LED-Einheit (1) und der zugehörigen Fassung (2) eine Bajonettkupplung und zwischen einer HIT-Einheit und der zugehörigen Fassung eine Steckkupplung vorgesehen ist.

10. Downlight-System nach einem der vorhergehenden Ansprüche,
**dadurch gekennzeichnet,**
**dass** das Gehäuse eine zylinderförmige oder quaderförmige Umfangskontur besitzt und die insbesondere aus einem Druckgussteil bestehende flache Abdeckung (16) formmäßig entsprechend angepasst ist.

## Claims

1. A downlight system for illuminants in the form of LED modules or halogen metal vapour lamps,
having a fitting held in a housing for the respective illuminant and having a reception space for a reflector,
wherein the fitting (2) receiving the illuminant (1) is attached to a solid heat-conductive body (3) in an areally contacting manner, **characterised in that**
the heat-conductive body (3) forms a terminal of the housing at the end side whose peripheral wall comprises at least two cooling sections (4, 5) pressed in a form-fitted manner toward the heat-conductive body (3) as well as a metal frame (8) which has vent openings (10, 12), which is screwed to the free ends of the cooling sections (4, 5) and which in particular forms a reflector reception space together with the inner space of a cooling section.

2. A downlight system in accordance with claim 1,
**characterised in that**
the cooling sections (4, 5) provided with outer ribs (6) and smooth inner surfaces (7) are configured as half-shells in the form of extruded section parts and extend in an axial direction beyond the free end of the respective illuminant (1).

3. A downlight system in accordance with claim 1,
**characterised in that**
the metal frame (8) lying on the cooling section ends has a support surface (13) for a peripheral reflector flange (15) besides a perforated contact surface (9) and a peripheral surface (11) having openings (12), said peripheral reflector flange simultaneously being a carrier of a cover (16) having a light-permeable disc.

4. A downlight system in accordance with claim 3,
**characterised in that**
the cover (16) is provided with holding magnets (17) and the support surface (13) of the metal frame (8) forms the opposite pole for the magnetic holder.

5. A downlight system in accordance with any one of the preceding claims,
**characterised in that**
the cover (16) is configured as downwardly pivotable and is connected to the metal frame (8) using lever elements (18).

6. A downlight system in accordance with any one of the preceding claims,
**characterised in that**
the peripheral flange (15) of the respective reflector (14) used is fastened to the cover (16), in particular via pin-and-hole connections effecting a clamping.

7. A downlight system in accordance with any one of the preceding claims,
**characterised in that**
the supporting margin (13) of the metal frame is configured as an installed abutment.

8. A downlight system in accordance with any one of the preceding claims,
**characterised in that**
spring elements (19) for a tool-free ceiling mounting are held at the metal frame (8).

9. A downlight system in accordance with any one of the preceding claims,
**characterised in that**
a bayonet coupling is provided between an LED unit (1) and the associated fitting (2) and a plug-in coupling is provided between a HIT unit and the associated fitting.

10. A downlight system in accordance with any one of the preceding claims,
**characterised in that**
the housing has a cylindrical or parallelepiped-shaped peripheral contour and the flat cover (16), which in particular comprises a cast part, is correspondingly adapted in shape.

## Revendications

1. Système d'éclairage tombant dit "downlight" pour des agents lumineux sous la forme de modules à diodes électroluminescentes ou de lampes à halogène/vapeur métallique,
comprenant une douille retenue dans un boîtier pour l'agent lumineux respectif et une chambre de réception pour un réflecteur, dans lequel la douille (2) qui reçoit l'agent lumineux (1) est montée de manière à s'appliquer à plat sur un corps thermoconducteur massif (3),
**caractérisé en ce que** le corps thermoconducteur (3) forme la fermeture côté terminale du boîtier, dont la paroi périphérique ce compose d'au moins deux profilés de refroidissement (4, 5) pressés à coopération de formes contre le corps thermoconducteur (3) ainsi que d'un cadre métallique (8) présentant des ouvertures d'aération (10, 12), cadre qui est vissé avec les extrémités libres des profilés de refroidissement (4, 5) et forme en particulier une chambre de réflexion de réflecteur conjointement avec la chambre intérieure des profilés de refroidissement.

2. Système d'éclairage tombant selon la revendication 1,
**caractérisé en ce que** les profilés de refroidissement (4, 5) dotés de nervures extérieures (6) et de surfaces intérieures lisses (7) sont réalisés comme des demi-coques sous la forme de pièces profilées extrudées et s'étendent en direction axiale au-delà de l'extrémité libre de l'agent lumineux (1) respectif.

3. Système d'éclairage tombant selon la revendication 1,
**caractérisé en ce que** le cadre métallique (8) reposant sur les extrémités des profilés de refroidissement possède, outre une surface d'appui perforée (9) et une surface périphérique (11) présentant des ouvertures (12), une surface de soutien (13) pour une bride périphérique (15) d'un réflecteur, bride qui est simultanément un support pour un recouvrement (16) comportant un disque transparent.

4. Système d'éclairage tombant selon la revendication 3,
**caractérisé en ce que** le recouvrement (16) est pourvu d'aimants de retenue (17), et la surface de soutien (13) du cadre métallique (8) forme le pôle antagoniste pour la monture magnétique.

5. Système d'éclairage tombant selon l'une des revendications précédentes,
**caractérisé en ce que** le recouvrement (16) est réalisé basculant et est relié au cadre métallique (8) avec des éléments à levier (18).

6. Système d'éclairage tombant selon l'une des revendications précédentes,
**caractérisé en ce que** la bride périphérique (15) du réflecteur (14) respectivement utilisé est fixée sur le recouvrement (16), en particulier via des liaisons à tige-et-trou entraînant un coincement.

7. Système d'éclairage tombant selon l'une des revendications précédentes,
**caractérisé en ce que** la bordure de soutien (13) du cadre métallique est réalisée sous forme de butée d'encastrement.

8. Système d'éclairage tombant selon l'une des revendications précédentes,
**caractérisé en ce que** des éléments à ressort (19) sont montés sur le cadre métallique (8) pour le montage en plafond sans outil.

9. Système d'éclairage tombant selon l'une des revendications précédentes,
**caractérisé en ce qu'**il est prévu un accouplement à baïonnette entre une unité à diodes électroluminescentes (1) et la douille associée (2), et **en ce qu'**il est prévu un accouplement à enfichage entre une unité à halogène "HIT" et la douille associée.

10. Système d'éclairage tombant selon l'une des revendications précédentes,
**caractérisé en ce que** le boîtier possède un contour périphérique en forme de cylindre ou en forme de cube, et le recouvrement plat (16), constitué en particulier d'une pièce coulée sous pression, est adapté de manière correspondante pour ce qui concerne sa forme.
